# EUROPÄISCHE PATENTSCHRIFT

(11) **EP 1 224 889 B1**
(45) Veröffentlichungstag und Bekanntmachung des Hinweises auf die Patenterteilung: **26.07.2006**
(21) Anmeldenummer: 02001363.7
(22) Anmeldetag: 19.01.2002
(51) Int. Cl.: A47B 91/12

(54) **Untersetzer**
Leg support
Support de pied

(30) Priorität: 22.01.2001 DE 10102698
(43) Veröffentlichungstag der Anmeldung: 24.07.2002
(73) Patentinhaber: Wagner System GmbH, 77933 Lahr (DE)
(72) Erfinder: Wagner, Roland, 77933 Lahr (DE)
(74) Vertreter: Patentanwälte Westphal, Mussgnug & Partner

(56) Entgegenhaltungen:
- CH-A- 682 304
- DE-A- 2 407 820
- FR-A- 2 711 900
- US-A- 5 573 212

## Beschreibung

Die Erfindung bezieht sich auf einen Untersetzer für Möbelfüsse, der mit einem dem Fussboden zugewandten Besatz versehen und zwischen dem Möbelfuss oder der dem Boden eines Möbelstücks zugewandten Auflagefläche und dem Boden eingebracht ist entsprechend dem Oberbegriff des Anspruchs 1. Derartige nutersetzer sind bereits aus FR-A-2 711 900 bekannt. Mittels solcher Untersetzer wird das Gleiten des Möbelstücks entweder verhindert oder erleichtert und der Boden vor Beschädigungen durch das Schieben oder durch das Gewicht des Möbelstücks verhindert.

Es ist bereits eine Vorrichtung der eingangs aufgeführten Art bekannt, die zwischen dem Möbelfuss oder der dem Boden eines Möbelstücks zugewandten Auflagefläche und dem Boden eingebracht ist. Diese Vorrichtung besteht zumeist aus zwei Teiten, nämlich einer tellerartigen Aufnahme die verschiedene Besätze aus Fasergewebe, Holz oder Kunststoff aufnimmt. Eine weitere bereits bekannte Vorrichtung ist durch einstückige propfenartige Körper gebildet, die in hohle Möbelfüsse eingebracht werden und somit eine Berührung des Möbelfusses mit dem Boden verhindern.

Diese schon bekannten Vorrichtungen ermöglichen es nicht, die Eigenschaften eines gattungsgemässen Untersetzers hinsichtlich des Reibungskoeffizienten der mit dem Bodenbelag gebildet wird zu ändern oder zu variieren.

Demgemäss besteht die Erfindungsaufgabe darin einen gattungsgemässen Untersetzer derart weiterzubilden, dass er an wechselnde Bodenbelege und wechselnde Anforderungen anpassbar ist.

Gelöst wird die Aufgabe erfindungsgemäß dadurch, dass die Bodenkontaktschicht des Unterteils aus einem elastischen porösen Werkstoff besteht, welcher in Form einer Mikroverpressung ein pulverförmiges oder pastöses Gleitmittel enthält.

Dabei kann die Bodenkontaktschicht gegenüber dem Bodenteil materialeinheitlich oder materialuneinheitlich ausgebildet sein und verschiedene Stärken aufweisen.

Das Auflageteil ist aus dem Halterungsteil herausnehmbar ausgebildet und kann durch ein anderes Auflageteil, das ein Bodenteil mit gleichen oder andersartigen Materialeigenschaften aufweist, ausgewechselt werden. Die Materialeigenschaften variieren hinsichtlich den Gleit- oder Haftungseigenschaften, hinsichtlich der Härte oder den Rolleigenschaften auf dem jeweiligen Untergrund. Meist ist es vorteilhaft, dass die Bodenkontaktschicht als leicht gleitfähige Gleitschicht ausgebildet ist.

Hierdurch wird erreicht, dass beispielsweise das Auswechseln eines verschmutzten oder verschlissenen Bodenteils, welches Kratzer im Boden verursacht, äusserst einfach durch Auswechseln des Auflageteils ermöglicht wird. Hierbei nimmt das neue Auflageteil ein neues Bodenteil mit anderen Materialeigenschaften oder das alte gereinigte Bodenteil auf.

In weiterer Ausgestaltung der Erfindung ist es vorteilhaft, dass die Bodenkontaktschicht aus einem gummiartigen, nicht gleitfähigen Material gebildet ist, das auf der dem Fussboden zuwandten Auflagefläche flächenverteilt leicht konkave Vertiefungen aufweist.

Gemäß einer bevorzugten Ausführungsform der erfindungsgemäßen Lösung ist schließlich vorgesehen, dass das mit dem Auflageteil auswechselbare Bodenteil als ein- oder mehrgliedrige Rollvorrichtung ausgebildet ist.

Von besonderer Bedeutung für die vorliegende Erfindung ist, dass das Halterungsteil mit dem Möbelfuss oder der dem Fussboden zugewandte Auflagefläche des Möbels mittels einer Befestigungsvorrichtung zum Nageln, Schrauben, Kleben, Klemmen oder Stecken dauerhaft fest verbindbar ist. Die Austauschbarkeit des Auflageteils wird durch die Art der Befestigung in keiner Weise beeinträchtigt. Im Zusammenhang mit dieser erfindungsgemäßen Ausbildung und Anordnung ist es von Vorteil, dass das Halterungsteil an seiner dem Möbelfuss zugewandten Fläche mit wenigstens einer Öffnung zum Durchstecken einer Schraube oder zum Durchtreiben eines Nagels versehen ist.

Auch ist es vorteilhaft, dass das die Wandungen des Halterungsteils wenigstens eine Bohrung oder einen Zugang zum Lösen des austauschbaren Auflageteils aufweist. Wichtig ist für diese Ausbildungsweise ein einfaches Wechseln der Auflageteile ermöglicht wird.

Ferner ist es vorteilhaft, dass das Halterungsteil ein Innengewinde und das Auflageteil ein in das Innengewinde des Halterungsteils passendes Aussengewinde aufweist. Unter Belastung wird die Höhenverstellung durch Kraftanlenkpunkte am Auflageteil ermöglicht um ein entsprechendes Drehmoments zu erzeugen.

In einer weiteren erfindungsgemässen Ausgestaltung ist die Wandung des Halterungsteils einseitig offen ausgebildet. Somit ist ein seitliches Herausnehmen und Einführen des Auflageteils möglicht ohne das Möbelstück anheben zu müssen.

Vorteilhaft ist es ferner, dass das Halterungsteil kreisrund oder elliptisch ist und einen maximalen Durchmesser zwischen 10 mm und 1000 mm aufweist. Ausserdem ist es vorteilhaft, dass das Halterungsteil quadratisch oder rechteckig ausgebildet ist und mindestens eine Seitenlänge zwischen 10 mm und 1000 mm aufweist.

Weitere Vorteile und Einzelheiten der Erfindung sind in den Patentansprüchen und in der Beschreibung erläutert und in den Figuren eins bis sieben dargestellt.

Es zeigen:
- Fig. 1: Seitenansicht eines Untersetzers der durch Kleben befestigbar ist.
- Fig. 2: Seitenansicht eines Untersetzers der durch Stecken befestigbar ist.
- Fig. 3: Seitenansicht eines Untersetzers der durch Schrauben befestigbar ist.
- Fig. 4: Ansicht eines rechteckigen Untersetzers von unten.
- Fig. 5: Ansicht eines elliptischen Untersetzers von unten.
- Fig. 6: Ansicht eines quadratischen Untersetzers von unten.
- Fig. 7: Ansicht eines runden Untersetzers von unten.

In Figur 1 sind die drei wichtigsten Vorrichtungsteile für einen klebbaren Untersetzer in zusammengebauter Form dargestellt. Ein Halterungsteil 1 wird mit einer Befestigungsvorrichtung 4, die als doppelseitiges Klebeband ausgeführt ist, an die Unterseite eines Möbelfusses oder an die dem Boden zugewandte Seite eines Möbelstücks befestigt.

Das Halterungsteil 1 nimmt mit seiner Wandung ein Auflageteil 2 auf. Das Auflageteil 2 wird in einer ersten Ausführungsform von unten in Richtung der Symmetrieachse Z eingebracht und verrastet in seiner Endlage mit dem Halterungsteil 1. Beim Verrasten rastet eine Rastwulst 10 des Auflageteils 2 in einer Rastnut 11 des Halterungsteils 1 ein. Die beiden Nuten sind jeweils umfangsverteilt sowohl am Halterungsteil 1 als auch am Auflageteil 2 angebracht. Die nötige Flexibilität zum Einrasten wird durch die Materialeigenschaften der aus Kunststoff oder Metall gebildeten Vorrichtungsteile gewährleistet.

Das Herauslösen des verrasteten Auflageteils 2 wird durch eine Bohrung 7 ermöglicht, durch die mit einem einfachen dünnen Werkzeug wie beispielsweise einem flachen Schraubenzieher, das Auflageteil 2 nach unten hin bewegt werden kann und somit aus dem Halterungsteil 1 herausspringt.

In einer zweiten hier nicht dargestellten Ausführungsform ist das Halterungsteil 1 mit einem Innengewinde und das Auflageteil 2 mit einem in das Innengewinde des Halterungsteils 1 passendes Aussengewinde versehen. Ferner weist das Auflageteil 2 Kraftanlenkpunkte auf, um es unter Belastung drehen zu können und somit eine Höhenverstellung zu ermöglichen. Solche Kraftanlenkpunkte sind beispielsweise eine Aufnahme für eine Werkzeugverlängerung die das Erzeugen eines entsprechenden Drehmoments von Hand ermöglicht.

In einer dritten hier nicht dargestellten Ausführungsform ist die Wandung des Halterungsteils 1 einseitig derart geöffnet, das das Auflageteil 2 seitlich eingeschoben werden kann. Hierdurch wird erreicht, das das Auflageteil 2 und das Bodenteil 3 ausgewechselt werden können, ohne das Möbelstück anzuheben. Je nach Stellung der Öffnung ist das jeweilige Möbelstück auch in dieser Ausbildungsweise auf dem Boden verschiebbar.

Das Auflageteil 2 nimmt ein Bodenteil 3 fest auf, welches in direktem Kontakt mit dem Boden steht. Das Bodenteil 3 ist einstückig ausgebildet und zusammen mit dem Auflageteil 2 aus dem Halterungsteil 1 auswechselbar.

Die Bodenkontaktschicht 14 des Bodenteils 3 ist massgeblich für die Gleiteigenschaften auf dem Boden. Um sehr gute Gleiteigenschaften aufzuweisen, ist die Bodenkontaktschicht 14 oder das gesamte Bodenteil 3 aus einem elastisch porösen Werkstoff gebildet, welcher in Form einer Mikroverpressung ein pulverförmiges oder pastöses Gleitmittel enthält.

Um nicht gleitfähige Eigenschaften aufzuweisen, ist die Bodenkontaktschicht 14 oder das Bodenteil 3 aus einem gummiartigen, nicht gleitfähigen Material gebildet, das je nach Anwendung flächenverteilt leicht konkave Vertiefungen als sogenanntes Profil aufweist um die Hafteigenschaften weiter zu verbessern.

Um das Rollen eines Möbelstücks zu gewährleisten, ist das Bodenteil 3 in einer hier nicht dargestellten Ausführungsform als ein- oder mehrgliedrige Rollvorrichtung ausgebildet, das durch das Auflageteil 2 aufgenommen wird.

In Figur 2 sind die drei wichtigsten Vorrichtungsteile für einen klemm- bzw. steckbaren Untersetzer in zusammengebauter Form dargestellt. Ein Halterungsteil 1 wird mit einer Befestigungsvorrichtung 4, die als Stöpsel mit umlaufenden Klemmvorrichtungen 9 ausgeführt ist, von unten in einen hohlen Möbelfusses eingeschoben. Das Profil des hohlen Möbelfusses schlägt an der Anschlagfläche 13 des Halterungsteil an und hält die gesamte Vorrichtung ortsfest.

Die Moduleigenschaften dieses klemm- bzw. steckbaren Untersetzers hinsichtlich der Austauschbarkeit des Auflageteils 2 sind in der Ausführungsform gemäss Figur 1 beschrieben.

In Figur 3 sind die drei wichtigsten Vorrichtungsteile für einen durch eine oder mehrere Schrauben befestigbaren Untersetzer in zusammengebauter Form dargestellt. Ein Halterungsteil 1 wird mit einer Schraube 16 an der Unterseite eines Möbelfusses oder an die dem Boden zugewandte Auflagefläche eines Möbelstücks geschraubt. Das Halterungsteil 1 weist eine Öffnung 15 zum Einführen der Schraube 16 auf, welche mit einem Gewinde 8 versehen ist. Die Öffnung 15 kann in der Symmetrieachse Z oder zum besseren Justieren axial versetzt von dieser angeordnet sein.

Die Moduleigenschaften dieses schraubbaren Untersetzers hinsichtlich der Austauschbarkeit des Auflageteils 2 sind in der Ausführungsform gemäss Figur 1 beschrieben.

Die Figur 4 zeigt die Ansicht des rechteckigen Untersetzers von unten. Dieser weist eine Symmetrieachsen X und eine Symmetrieachse Y auf. Das hier gezeigte Ausführungsbeispiel weist ein Auflageteil 2 auf, dass durch Verrasten mit dem Halterungsteil 1 fixiert wird. Die Bohrung 7 zum Lösen des Auflageteils 2 befindet sich in der Symmetrieachse X. Das Bodenteil 3 bildet zum Boden hin den Abschluss.

Die Figuren 5 bis 7 zeigen die Ansicht eines im Querschnitt elliptisch, quadratisch und runden Untersetzers von unten. Die in den Figuren 4 bis 7 gezeigten Untersetzer-Profile können beliebig mit den eingangs beschriebenen Befestigungsmöglichkeiten des Halterungsteils 1 - Kleben, Klemmen und Schrauben - und mit den beschriebenen Austauschmöglichkeiten - durch Verrasten, durch Einschieben und durch Gewinde - kombiniert werden.

## Patentansprüche

1. Untersetzer für Möbelfüsse, der mit einem dem Fussboden zugewandten Besatz versehen ist, wobei
der Untersetzer aus wenigstens drei Bestandteilen gebildet ist und zwar aus einem mit dem Möbelfuss oder mit der dem Fussboden zugewandten Auflagefläche des Möbels dauerhaft fest verbindbaren Halterungsteil (1), einem mit dem Halterungsteil (1) lös- und auswechselbar verbundenen Auflageteil (2), welches ein dem Fussboden zugewandtes Bodenteil (3) aufweist, dessen auf dem Fussboden aufliegende Unterfläche aus einer einstückig mit dem Bodenteil verbundenen
Bodenkontaktschicht (14) besteht, **dadurch gekennzeichnet, dass** die Bodenkontaktschicht (14) aus einem elastischen porösen Werkstoff besteht, welcher in Form einer Mikroverpressung ein pulverförmiges oder pastöses Gleitmittel enthält.

2. Untersetzer nach Anspruch 1, **dadurch gekennzeichnet, dass** die Bodenkontaktschicht (14) aus einem gummiartigen, nicht gleitfähigen Material gebildet ist.

3. Untersetzer nach Anspruch 2, **dadurch gekennzeichnet, dass** die Bodenkontaktschicht (14) aus dem gummiartigen Material auf der dem Fussboden zuwandten Auflagefläche flächenverteilte leicht konkave Vertiefungen aufweist.

4. Untersetzer nach Anspruch 1, **dadurch gekennzeichnet, dass** das Halterungsteil (1) mit dem Möbelfuss oder der dem Fussboden zugewandte Auflagefläche des Möbels mittels einer Befestigungsvorrichtung (4) zum Nageln, Schrauben, Kleben oder Klemmen dauerhaft fest verbindbar ist.

5. Untersetzer nach Anspruch 4, **dadurch gekennzeichnet, dass** das Halterungsteil (1) an seiner dem Möbelfuss zugewandten Fläche mit wenigstens einer Öffnung (15) zum Durchstecken einer Schraube (16) oder zum Durchtreiben eines Nagels versehen ist.

6. Untersetzer nach Anspruch, 1 **dadurch gekennzeichnet, dass** das Halterungsteil (1) kreisrund ist.

7. Untersetzer nach Anspruch 6, **dadurch gekennzeichnet, dass** das kreisrunde Halterungsteil(1) einen Durchmesser zwischen 10 mm und 1000 mm aufweist.

8. Untersetzer nach Anspruch 1, **dadurch gekennzeichnet, dass** das Halterungsteil (1) quadratisch ist und eine Seitenlänge zwischen 10 mm und 1000 mm aufweist.

9. Untersetzer nach Anspruch 1, **dadurch gekennzeichnet, dass** das Halterungsteil (1) oval oder elliptisch ist und eine grösste Längserstreckung von 1000 mm und eine geringste Quererstreckung von 10 mm aufweist.

10. Untersetzer nach Anspruch 1, **dadurch gekennzeichnet, dass** das Halterungsteil (1) eine rechteckige Grundform aufweist, deren Seitenlängen zwischen 10 mm und 1000 mm betragen.

11. Untersetzer nach Anspruch 1, **dadurch gekennzeichnet, dass** das mit dem Auflageteil (2) auswechselbare Bodenteil (3) als ein- oder mehrgliedrige Rollvorrichtung ausgebildet ist.

12. Untersetzer nach Anspruch 1, **dadurch gekennzeichnet, dass** das Halterungsteil (1) wenigstens eine Bohrung (7) oder einen Zugang zum Lösen des Auflageteils (2) aufweist.

13. Untersetzer nach Anspruch 1, **dadurch gekennzeichnet, dass** die Wandungen des Halterungsteils (1) wenigstens nach einer Seite hin offen sind und das Auflageteil (2) seitlich herausnehmbar und einführbar ist

14. Untersetzer nach Anspruch 1, **dadurch gekennzeichnet, dass** das Halterungsteil (1) ein Innengewinde und das Auflageteil (2) ein in das Innengewinde des Halterungsteils (1) passendes Aussengewinde aufweist, der Untersetzer eine Höhenverstellvorrichtung bildet und Mittel zum Verstellen unter Belastung aufweist.

## Claims

1. A foot block for furniture, which is provided with a fitting facing the floor, wherein the foot block is formed from at least three components, specifically a mounting part (1) that can be permanently and securely connected to the furniture foot or to the bearing surface of the furniture facing the floor, a support part (2), detachably and exchangeably connected to the mounting part (1), which comprises a base part (3) facing the floor, in which the undersurface lying on the floor consists of a floor contact layer (14) connected in one piece to the base part,
**characterised in that** the floor contact layer (14) is made from an elastically porous material, which contains a powdery or pasty sliding agent in the form of a micromoulded product.

2. A foot block according to Claim 1,
**characterised in that** the floor contact layer (14) is made from a rubber-like material that does not have good sliding properties.

3. A foot block according to Claim 2,
**characterised in that** the floor contact layer (14) made from the rubber-like material comprises slightly concave recesses that are distributed over the area of the bearing surface facing the floor.

4. A foot block according to Claim 1,
**characterised in that** the mounting part (1) can be permanently and securely connected to the furniture foot or the bearing surface of the furniture facing the floor by means of a fixing device (4) for nailing, screwing, bonding or clamping.

5. A foot block according to Claim 4,
**characterised in that** the mounting part (1) at its face facing the furniture foot is provided with at least one opening (15) for the insertion of a screw (16) or for driving through a nail.

6. A foot block according to Claim 1,
**characterised in that** the mounting part (1) is round.

7. A foot block according to Claim 6,
**characterised in that** the round mounting part (1) has a diameter of between 10 mm and 1000 mm.

8. A foot block according to Claim 1,
**characterised in that** the mounting part (1) is square and has a side length of between 10 mm and 1000 mm.

9. A foot block according to Claim 1,
**characterised in that** the mounting part (1) is oval or elliptical and has a maximum longitudinal extension of 1000 mm and a minimum transverse extension of 10 mm.

10. A foot block according to Claim 1,
**characterised in that** the mounting part (1) has a rectangular basic shape, the side lengths of which are between 10 mm and 1000 mm.

11. A foot block according to Claim 1,
**characterised in that** the base part (3) exchangeable with the support part (2) is constructed as a single-element or multi-element rolling device.

12. A foot block according to Claim 1,
**characterised in that** the mounting part (1) comprises at least one bore (7) or access to release the support part (2).

13. A foot block according to Claim 1,
**characterised in that** the walls of the mounting part (1) are open at least to one side and the support part (2) can be removed and inserted laterally.

14. A foot block according to Claim 1,
**characterised in that** the mounting part (1) comprises an internal thread and the support part (2) comprises an external thread fitting into the internal thread of the mounting part (1), the foot block forms a height-adjustment device and comprises means for adjustment under load.

## Revendications

1. Semelle pour pieds de meubles, munie d'un revêtement tourné vers le plancher, et composée d'au moins trois composants, à savoir une pièce de fixation (1) reliée durablement au pied du meuble ou à la surface d'appui du meuble tournée vers le sol, une pièce d'appui (2) reliée de manière amovible et interchangeable à la pièce de fixation (1) et présentant une pièce de base (3) tournée vers le sol et dont la surface inférieure appuyée sur le sol comprend une couche de contact avec le sol (14) d'un seul tenant à la pièce de base,
**caractérisée en ce que**
la couche de contact avec le sol (14) est réalisée en un matériau élastique poreux qui contient un agent glissant pâteux ou poudreux en forme d'une micro-compression.

2. Semelle selon la revendication 1,
**caractérisée en ce que**
la couche de contact avec le sol (14) est formée à partir d'un matériau non glissant du type caoutchouc.

3. Semelle selon la revendication 2,
**caractérisée en ce qu'**
la couche de contact avec le sol (14) composée de matériau du type caoutchouc présente sur la surface d'appui tournée vers le sol, des creux légèrement convexes répartis sur la surface.

4. Semelle selon la revendication 1,
**caractérisée en ce que**
la pièce de fixation (1) reliée durablement au pied du meuble ou à la surface d'appui du meuble tournée vers le sol au moyen d'un dispositif de fixation (4) pour clouer, visser, coller ou serrer.

5. Semelle selon la revendication 4,
**caractérisée en ce que**
la pièce de fixation (1) présente sur sa surface tournée vers le pied du meuble au moins une ouverture (15) pour le passage d'une vis (16) ou d'un clou.

6. Semelle selon la revendication 1,
**caractérisée en ce que**
la pièce de fixation (1) est circulaire.

7. Semelle selon la revendication 6,
**caractérisée en ce que**
la pièce de fixation (1) présente un diamètre compris entre 10 mm et 1000 mm.

8. Semelle selon la revendication 1,
**caractérisée en ce que**
la pièce de fixation (1) est carrée et présente une longueur latérale comprise entre 10 mm et 1000 mm.

9. Semelle selon la revendication 1,
**caractérisée en ce que**
la pièce de fixation (1) est ovale ou elliptique et présente une étendue longitudinale maximale de 1000 mm et une étendue transversale minimale de 10 mm.

10. Semelle selon la revendication 1,
**caractérisée en ce que**
la pièce de fixation (1) présente une forme de base rectangulaire dont les longueurs latérales se situent entre 10 mm et 1000 mm.

11. Semelle selon la revendication 1,
**caractérisée en ce que**
la pièce de base (3) interchangeable avec la pièce d'appui (2) présente la forme d'un dispositif roulant composée d'un ou de plusieurs organe(s).

12. Semelle selon la revendication 1,
**caractérisée en ce que**
la pièce de fixation (1) présente au moins un alésage (7) ou un accès pour desserrer la pièce d'appui (2).

13. Semelle selon la revendication 1,
**caractérisée en ce que**
les parois de la pièce de fixation (1) sont ouvertes du moins vers un côté et la pièce d'appui (2) peut être retirée et insérée latéralement.

14. Semelle selon la revendication 1,
**caractérisée en ce que**
la pièce de fixation (1) présente un filet intérieur et la pièce d'appui (2) un filet extérieur adapté au filet intérieur de la pièce de fixation (1), et la semelle forme un dispositif de réglage en hauteur et présente des moyens de réglage sous charge.
